# EUROPÄISCHE PATENTANMELDUNG

(11) **EP 0 703 332 A1**
(43) Veröffentlichungstag der Anmeldung: **27.03.1996**
(21) Anmeldenummer: 95113067.3
(22) Anmeldetag: 19.08.1995
(51) Int. Cl.: E05B 65/00, E05C 9/06

(54) **Betätigungshandhabe**

(30) Priorität: 23.08.1994 DE 9413552 U
(71) Anmelder: Hoppe AG, I-39010 St. Martin i.P. (IT)
(72) Erfinder: Alber, Urban, I-39028 Schlanders (IT); Holzer, Manfred, I-39028 Schlanders (IT)
(74) Vertreter: Olbricht, Karl Heinrich, Dipl.-Phys.

(57) **Zusammenfassung**

Für Garagentore, Hoftore, Falttore o.dgl. besitzt eine Betätigungshandhabe (10) wenigstens einen schwenkbar gelagerten Griffhebel (20), an dem zumindest zwei wechselweise betätigbare, axial geführte Stangen (30, 31) zur Betätigung einer Schließvorrichtung winkelversetzt angreifen. Zwischen dem Griffhebel (20) und den Stangen (30, 31) ist jeweils ein Koppelglied (35) z.B. eine Pleuelstange (35, 36) vorhanden, die an einem als Zylinderachse ausgebildeten Griffhals (21) des Griffhebels (20) angreifen. An ihren hiervon abgewandten Enden weisen die Pleuelstangen (35, 36) Langlöcher (38) auf, in denen die Stangen (30, 31) eingreifen. Der vorzugsweise federnd gelagerte Griffhebel (20) ist über Verriegelungselemente (57, 58, 59) mit einem Antriebsnapf (60) koppel- bzw. entkoppelbar und über diesen mit einem inneren Griffhebel (25) verbunden.

## Beschreibung

Die Erfindung betrifft eine Betätigungshandhabe gemäß dem Oberbegriff von Anspruch 1.

Garagentore, Hoftore, Falttore o.dgl. erfordern aufgrund ihrer Baugröße besondere, auf deren Anforderungen abgestimmte Beschläge, da Verriegelungsvorrichtungen und Betätigungshandhaben erhöhten Belastungen standhalten müssen. Zum Ver- und Entriegeln derartiger Tore sind z.B. Tortreibriegel bekannt. Eine oder zwei axial federnd gelagerte Vierkantstangen werden über einen Hebel angetrieben und greifen oben und/oder unten in ein entsprechendes Führungsblech ein.

Für Kipptore oder Garagentore sind sogenannte Kipptorschlösser bekannt, bei denen durch eine 3/4-Drehung des Zylinderschlüssels die Sperrvorrichtung ausgelöst wird. Eine federnd gelagerte Stange wird durch Olivenbetätigung eingezogen und damit das Tor entriegelt.

Um auch einzelnen Personen den Durchtritt durch ein zumeist nur sehr schwer zu handhabendes Tor zu ermöglichen, ohne dieses ganz öffnen zu müssen, ist in einem der Torflügel oft eine kleinere Tür eingebaut, die über einen separaten Beschlag geöffnet und verriegelt werden kann.

Es ist ein wichtiges Ziel der Erfindung, eine Betätigungshandhabe für Garagentore, Hoftore, Falttore o.dgl. zu schaffen, die das Ver- und Entriegeln sowohl eines Haupttores als auch einer oder mehrerer in dieses eingebauter Türen, Klappen oder Fenster ermöglicht. Zudem soll der konstruktive Aufwand gering gehalten werden.

Hauptmerkmale der Erfindung sind im kennzeichnenden Teil der Ansprüche 1, 8 und 9 angegeben. Ausgestaltungen sind Gegenstand der Ansprüche 2 bis 7 und 10 bis 17.

Bei einer Betätigungshandhabe für Garagentore, Hoftore, Falttore o.dgl. mit wenigstens einem schwenkbaren äußeren Griffhebel und einer mit diesem gekoppelten, axial verschiebbaren Stange zur Betätigung einer Schließvorrichtung sieht die Erfindung gemäß Anspruch 1 vor, daß an dem Griffhebel wenigstens zwei Stangen winkelversetzt angreifen, die unabhängig voneinander wechselweise betätigbar sind. Mit nur einem Griffhebel können zwei oder mehrere Schließvorgänge individuell ausgelöst werden. Durch Drehen des Griffhebels in eine Richtung läßt sich beispielsweise ein Garagentor öffnen oder schließen, während mit einer Drehbewegung des Griffhebels in die entgegengesetzte Richtung eine in das Garagentor eingebaute Tür, Klappe oder Fenster ver- und entriegelt werden kann. Ein zusätzlicher Tür- oder Fensterbeschlag ist nicht mehr erforderlich, was sich günstig auf die Einbaukosten auswirkt.

Zwischen dem Griffhebel und den Stangen ist gemäß Anspruch 2 jeweils ein Koppelglied vorhanden, so daß eine sichere und zuverlässige Kraftübertragung gewährleistet ist. Hierzu trägt auch bei, daß laut Anspruch 3 die Koppelglieder an einem als Zylinderachse ausgebildeten Griffhals angreifen, der drehfest mit dem Griffhebel verbindbar ist. Die Zylinderachse ist nach Anspruch 4 in einer Gewindemuffe drehbar gelagert, die gemäß Anspruch 5 verdrehsicher in einer Bohrung festlegbar ist. Der mechanische Aufwand ist äußerst gering und die Montage erheblich vereinfacht.

Konstruktiv ist es günstig, wenn laut Anspruch 6 die Zylinderachse stirnseitig umfangsversetzt angeordnete Axialzapfen aufweist, an welchen die Koppelglieder angelenkt sind. Hierdurch entsteht ein günstiges Hebelmoment für die Kraftübertragung von dem Griffhebel über die Koppelglieder auf die Stangen, und die Betätigung der Schließvorrichtung ist äußerst leichtgängig. Die Stangen sind auf vorteilhafte Weise gemäß Anspruch 7 in Führungssockeln, Axiallagern o.dgl. geführt, welche sich leicht und problemlos an dem Tor befestigen lassen.

Von besonderer Bedeutung ist die Ausgestaltung nach Anspruch 8, wofür selbständiger Schutz beansprucht wird. Danach sind die Koppelglieder Pleuelstangen, die an ihren dem Griffhebel abgewandten Enden Langlöcher aufweisen, in welche die Stangen vorzugsweise mit Stiften eingreifen. Die Verwendung von Pleuelstangen gewährleistet eine stabile und robuste Kraftübertragung von dem Griffhebel auf die Stangen, so daß die Schließvorrichtung stets sicher und problemlos betätigt werden kann. Aufgrund der Langlöcher wirkt sich die Drehbewegung des Griffhebels je nach Drehrichtung immer nur auf eine der Stangen aus, so daß mit nur einem Griffhebel mehrere unabhängige Schließvorrichtungen betätigt werden können.

In der Ausbildung des unabhängigen Anspruchs 9 sind die Koppelglieder Seilzüge, was einen einfachen und kostengünstigen Aufbau der Schließvorrichtung gestattet.

Um eine Betätigung der Schließvorrichtung von innen und außen zu ermöglichen ist nach Anspruch 10 der äußere Griffhebel über einen Vierkantstift mit einem inneren Griffhebel koppelbar, wobei der Schwenkwinkel des inneren Griffhebels gemäß Anspruch 11 mittels eines Anschlags auf z.B. 90° begrenzt wird.

Laut Anspruch 12 sind die Griffhebel entgegen der Rückstellkraft einer Feder schwenkbar gelagert, während in einer anderen Ausführungsform, wie sie Anspruch 13 vorsieht, die Stangen von einer Federkraft belastet sind. Auf diese Weise werden die Griffhebel nach Betätigung in die eine oder andere Richtung stets in ihre Ausgangsstellung zurück bewegt, in der beispielsweise beide Schließvorrichtungen verschlossen sind.

Eine wichtige Weiterbildung der Erfindung geht aus den Ansprüchen 14 bis 18 hervor. Danach weist der Griffhebel gemäß Anspruch 14 einen Axialdurchbruch zur Aufnahme eines Schließzylinders auf, so daß ein Verriegeln der Schließvorrichtung von außen möglich ist. Nach Anspruch 15 ist der Griffhebel hierzu in einer verdrehsicher in einer Bohrung festlegbaren Lagerschale gelagert. Anspruch 16 sieht vor, daß der Griffhebel über Verriegelungselemente mit einem Antriebsnapf koppel- und entkoppelbar ist, der gemäß Anspruch 17 stirnseitig umfangsversetzt angeordnete Axialzapfen aufweist, an welchen die Koppelglieder angelenkt sind. Ein innerer Griffhebel ist laut Anspruch 18 über einen Vierkantstift mit dem Antriebsnapf verbunden. Wird der äußere Griffhebel von dem Antriebsnapf entkoppelt, ist er in seiner Funktion wirkungslos, d.h. ein Öffnen des Tores oder einer eingebauten Tür ist von außen nicht mehr möglich, sondern nur noch mit dem inneren Griffhebel.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Darin zeigen:
- Fig. 1: eine auseinander gezogene Darstellung einer erfindungsgemäßen Betätigungshandhabe,
- Fig. 2a: eine schematische Ansicht der Betätigungshandhabe von Fig. 1 in geschlossener Stellung,
- Fig. 2b: die Betätigungshandhabe von Fig. 1 in einer geöffneten Stellung,
- Fig. 2c: die Betätigungshandhabe von Fig. 1 in einer anderen geöffneten Stellung,
- Fig. 3: eine räumlich auseinandergezogene Darstellung eines anderen Ausführungsbeispiels einer Betätigungshandhabe,
- Fig. 4a: eine schematische Querschnitts-Darstellung der Betätigungshandhabe von Fig. 3 in entkoppelter Stellung und
- Fig. 4b: eine schematische Querschnitts-Darstellung der Betätigungshandhabe von Fig. 3 in gekoppelter Stellung.

Fig. 1 zeigt eine räumlich auseinandergezogene Darstellung einer Betätigungshandhabe 10. Sie besitzt einen äußeren Griffhebel 20, der mit einem als Zylinderachse ausgebildeten Griffhals 21 in einer Gewindemuffe 22 drehbar gelagert ist. Diese wird zusammen mit dem Griffhebel 20 in eine mit einer lückenartigen Verdrehsicherung 42 versehenen Bohrung 41 eines Tores 40 eingesetzt und von der gegenüberliegenden Seite her mit einer Überwurfmutter 25 am Tor 40 fest verschraubt. Ein Vierkantstift 24 ist zentrisch an der Stirnseite der Zylinderachse 21 angeordnet, wo auch vorzugsweise vier jeweils um 90° umfangsversetzt angeordnete Axialzapfen 23 eingelassen sind.

Auf der Innenseite 43 des Tores 40 sind wenigstens zwei Führungssockel 33 vorzugsweise im rechten Winkel zueinander z.B. mittels Schrauben 34 befestigt.

In den Bohrungen der Führungssockel 33 lagern axial verschiebliche Stangen 30, 31 zur Betätigung von (nicht dargestellten) Schließelementen. Der Antrieb der Stangen 30, 31 erfolgt durch eine Drehbewegung des Griffhebels 20, wobei die Zylinderachse 21 über Pleuelstangen 35, 36 mit den Stangen 30, 31 verbunden ist.

An ihren zur Türbohrung 41 weisenden Enden haben die Pleuel 35, 36 Augen 37, die durch einfaches Aufstecken auf die Axialzapfen 23 mit diesen Gelenke bilden. Zu deren Axialsicherung wird eine Deckscheibe 26 auf die Zylinderachse 21 aufgesetzt, die wiederum von einem auf den Vierkantstift 24 aufgesteckten inneren Türgriff 27 gehalten wird. Dieser besitzt einen entsprechenden Innenvierkant 28 und ist z.B. mit einer Längsschraube 29 gesichert, so daß ein Öffnen der Schließvorrichtung von innen erfolgen kann. An ihren den Griffhebeln 20, 27 abgewandten Enden weisen die Pleuelstangen 35, 36 Langlöcher 38 auf, in welche die Stangen 30, 31 z.B. mit Stiften 32 beweglich eingreifen.

In ihrer Ausgangsstellung zeigen die Griffhebel 20, 27 vorzugsweise lotrecht nach unten (Fig. 2a). Dabei sind die Axialzapfen 23 an der Stirnseite der Zylinderachse 21 derart angeordnet, daß die Stifte 32 der Stangen 30, 31 am äußeren Ende der Langlöcher 38 in den Pleuelstangen 35, 36 anlegen. Die von den Stangen 30, 31 betätigten (nicht gezeigten) Schließelemente sind geschlossen.

Wird einer der Griffhebel 20, 27 nach links geschwenkt (Fig. 2b) erfolgt ein Zurückziehen der Pleuelstange 35, während die Pleuelstange 36 nach oben gedrückt wird. Aufgrund der Langlöcher 38 wirkt sich lediglich die Bewegung der als Zugstab wirkenden Pleuelstange 35 antreibend auf die entsprechende Schubstange 30 aus, die ihrerseits (nicht dargestellte) Schließelemente betätigt. Das Langloch 38 im Pleuel 36 wirkt hingegen als Freilauf, so daß der Stift 32 der Stange 31 in dem Langloch 38 entlangläuft. Die Stange 31 wird somit nicht bewegt. Schwenkt man einen der Türgriffe 20, 27 nach rechts (Fig. 2c), so kehrt sich die Funktion der beiden Pleuelstangen 35, 36 um.

Durch bloße Änderung der Drehrichtung des Griffhebels 20 oder 27 wird wahlweise eine der Stangen 30, 31 und damit eine angeschlossene Schließvorrichtung betätigt. Für das Ver- und Entriegeln eines Tores mit einer oder mehreren eingebauten Türen, Fenster oder Klappen ist nur noch eine einzige Betätigungshandhabe notwendig. Durch Drehen des Griffhebels 20, 27 in die eine Richtung wird z.B. das gesamte Tor freigegeben, während eine Betätigung des Hebels 20, 27 in die andere Richtung eine im Tor befindliche Tür oder Klappe öffnet. Die Anordnung und die Anzahl der Pleuel und Stangen kann den unterschiedlichsten Anforderungen problemlos angepaßt werden.

In einer anderen Ausführungsform, dargestellt in Fig. 3, ist der äußere Griffhebel 20 mit seinem als Zylinderachse ausgebildeten Griffhals 21 entgegen der Kraft einer Rückstellfeder 50 schwenkbar in einer Lagerschale 52 gelagert und mit einem Sicherungsring 55 axial darin gesichert. Ferner besitzt der Griffhebel 20 einen Axialdurchbruch 56 zur Aufnahme eines Schließzylinders 57, der mittels einer Schraube 59 im Griff 20 festgelegt ist.

Im Griffhals 21 des Griffhebels 20 sind zumindest zwei Riegelklötze 70, 72 sowie ein Riegelkranz 74 als Verriegelungselemente eingelassen, die von einem den Griffhals 21 übergreifenden drehbeweglichen Antriebsnapf 60 axial gesichert sind, der wiederum von einem Innenflansch 66 einer Gewindehülse 65 axial gehalten wird. Hierzu ist die Gewindehülse 65 mit der Lagerschale 52 fest verschraubt. Letztere sitzt verdrehsicher in einer mit einer lückenartigen Verdrehsicherung 42 versehenen Bohrung 41 eines Tores 40 und wird von der gegenüberliegenden Seite her mit einer auf die Gewindehülse 65 aufgesetzten Überwurfmutter 25 am Tor 40 fest verschraubt. Die Riegelklötze 70, 72 sind radial verschiebbar in dem Griffhals 21 angeordnet und werden von Federn 71, 73 gegen den drehbar gelagerten Riegelkranz 74 gedrückt. Dieser hat eine von Enden 76, 77 gebildete Öffnung 75, wobei das Ende 77 eine Stufe 78 aufweist.

An der Stirnseite des Antriebsnapfs 60 ist zentrisch ein Vierkantstift 61 angeordnet, um den herum vorzugsweise vier jeweils um 90° umfangsversetzt angeordnete Axialzapfen 62 eingelassen sind. Diese bilden, wie bereits oben beschrieben, Angriffspunkte für die Pleuelstangen 35, 36, zu deren Axialsicherung die Deckscheibe 26 auf den Antriebsnapf 60 aufgesetzt und von dem auf den Vierkantstift 61 aufgesteckten inneren Türgriff 27 gehalten wird. Dieser besitzt einen entsprechenden Innenvierkant 28 und ist z.B. mit einer Längsschraube 29 gesichert.

Das Auf- und Zusperren der Betätigungshandhabe 10 erfolgt durch Schlüsseldrehung am Schließzylinder 57, wodurch der Griffhals 21 des äußeren Türgriffs 20 mit dem Antriebsnapf 60 formschlüssig ge- bzw. entkoppelt wird. Der innere Griffhebel 27 hingegen ist über den Vierkantstift 61 ständig fest mit dem Antriebsnapf 60 verbunden, so daß eine Betätigung der Schließvorrichtungen von innen jederzeit erfolgen kann. In Notfallsituationen kann dies beispielsweise von erheblichem Vorteil sein.

Fig. 4a zeigt den Griffhals 21 und den Antriebsnapf 60 in entkoppelter Stellung. Dieser Zustand wird erreicht, indem der Riegelbart 58 des Schließzylinders 57 den Riegelkranz 74 entgegen dem Uhrzeigersinn verdreht. Am Ende der Drehung schnappt der federnd gelagerte Riegelklotz 70 in die Öffnung 75 des Riegelkranzes 74 ein, so daß dieser mit seinem Ende 76 auf dem Riegelklotz 70 aufsetzt und einen Anschlag für die Schlüsseldrehung bildet. In dieser Stellung kann der Schlüssel abgezogen werden. Weil der zum Zentrum hin federnde Riegelklotz 70 vollständig in den Antriebsnapf 60 eingefahren ist, bleibt eine Betätigung des äußeren Griffhebels 20 in beide Richtungen ohne Wirkung. Das Tor 40 bzw. eine eingebaute Tür kann von außen nicht geöffnet werden.

Bei entgegengesetzter Schlüsseldrehung (Fig. 4b) wird der Riegelklotz 70 entgegen der Feder 71 von dem Riegelkranz 74 in eine Aussparung 63 im Antriebsnapf 60 geschoben und dort gehalten, da der Riegelklotz 70 radial federnd am Umfang des Riegelkranzes 74 entlanggleitet. Am Ende der Drehung setzt der Riegelkranz 74 mit seiner Stufe 78 auf den aus einer Aussparung 64 im Antriebsnapf 60 herausfedernden Riegelklotz 72 auf und bildet einen Anschlag für die Schlüsseldrehung, so daß der Schlüssel, ebenso wie in der oben beschriebenen Stellung, abgezogen werden kann. Dreht man nun an dem äußeren Griffhebel 20, so werden über den Antriebsnapf 60 und den daran angelenkten Pleuelstangen 35, 36 die Stangen 30, 31 betätigt. Je nach Schwenkrichtung des Griffhebels 20 wird beispielsweise das gesamte Tor 40 oder eine darin eingebaute Tür oder Klappe entriegelt. In abgesperrtem Zustand hingegen besteht zwischen dem Griffhebel 20 und dem Antriebsnapf 60 keine Verbindung, so daß eine Betätigung des äußeren Griffhebels 20 keine Wirkung hat. Ein Öffnen des Tores 40 oder einer eingebauten Tür ist nur mit dem inneren Türgriff 27 möglich, da dieser ständig mit dem Antriebsnapf 60 gekoppelt ist.

Die Erfindung ist nicht auf eine der vorbeschriebenen Ausführungsformen beschränkt, sondern in vielfältiger Weise abwandelbar. Anstelle der mittels Pleuelstangen 35, 36 bewegten Stangen 30, 31 können auch Seilzüge an den Axialstiften 23 der Zylinderachse 21 befestigt werden, die dann über entsprechende Seilrollen umlenkbar sind. Hierdurch lassen sich Schließvorrichtungen selbst an schwer zugänglichen Stellen anordnen und sicher betätigen. Die Verwendung von Lederriemen, Stoffbändern oder flexiblen Kunststoffleisten ist ebenso problemlos möglich.

Man erkennt jedoch, daß eine bevorzugte Bauform einer Betätigungshandhabe 10 für Garagentore, Hoftore, Falttore o.dgl. wenigstens einen in einer festlegbaren Gewindemuffe 22 schwenkbar gelagerten Griffhebel 20 besitzt, an dem zumindest zwei in Führungssockeln 33 wechselweise betätigbare, axial geführte Stangen 30, 31 zur Betätigung einer Schließvorrichtung winkelversetzt angreifen. Zwischen dem Griffhebel 20 und den Stangen 30, 31 ist jeweils ein Koppelglied 35, 36 z.B. eine Pleuelstange vorhanden, die an einem als Zylinderachse ausgebildeten Griffhals 21 des Griffhebels 20 angreifen. An ihren dem Griffhebel 20 abgewandten Enden weisen die Pleuelstangen 35, 36 Langlöcher 38 auf, in denen die Stangen 30, 31 eingreifen. Der vorzugsweise federnd gelagerte Griffhebel 20 ist über Verriegelungselemente 57, 58, 59 mit einem Antriebsnapf 60 koppel- bzw. entkoppelbar und über diesen mit einem inneren Griffhebel 25 verbunden.

Sämtliche aus den Ansprüchen, der Beschreibung und der Zeichnung hervorgehenden Merkmale und Vorteile, einschließlich konstruktiver Einzelheiten und räumlicher Anordnungen, können sowohl für sich als auch in den verschiedensten Kombinationen erfindungswesentlich sein.

### Bezugszeichenliste

- 10: Betätigungshandhabe
- 20: Griffhebel
- 21: Griffhals/Zylinderachse
- 22: Gewindemuffe
- 23: Axialzapfen
- 24: Vierkantstift
- 25: Überwurfmutter
- 26: Deckscheibe
- 27: Griffhebel
- 28: Innenvierkant
- 29: Längsschraube
- 30, 31: Stange
- 32: Stift
- 33: Führungssockel
- 34: Schraube
- 35, 36: Pleuel
- 37: Auge
- 38: Langloch
- 40: Torflügel
- 41: Bohrung
- 42: Aussparung
- 43: Innenseite
- 50: Rückstellfeder
- 52: Lagerschale
- 55: Sicherungsring
- 56: Axialdurchbruch
- 57: Schließzylinder
- 58: Riegelbart
- 59: Schraube
- 60: Antriebsnapf
- 61: Vierkantstift
- 62: Axialzapfen
- 63: Aussparung
- 64: Aussparung
- 65: Gewindehülse
- 66: Innenflansch
- 70, 72: Riegelklotz
- 71, 73: Feder
- 74: Riegelkranz
- 75: Öffnung
- 76, 77: Ende
- 78: Stufe

## Patentansprüche

1. Betätigungshandhabe (10) für Garagentore, Hoftore, Falttore o.dgl. mit wenigstens einem schwenkbaren Griffhebel (20) und einer mit diesem gekoppelten, axial verschiebbaren Stange (30) zur Betätigung einer Schließvorrichtung, dadurch **gekennzeichnet**, daß an dem Griffhebel (20) wenigstens zwei Stangen (30, 31) winkelversetzt angreifen, die unabhängig voneinander, wechselweise betätigbar sind.

2. Betätigungshandhabe nach Anspruch 1, dadurch **gekennzeichnet**, daß zwischen dem Griffhebel (20) und den Stangen (30, 31) jeweils ein Koppelglied (35) vorhanden ist.

3. Betätigungshandhabe nach Anspruch 1 oder 2, dadurch **gekennzeichnet**, daß die Koppelglieder (35) an einem als Zylinderachse ausgebildeten Griffhals (21) angreifen, der drehfest mit einem Griffhebel (20, 27) verbindbar ist.

4. Betätigungshandhabe nach einem der Ansprüche 1 bis 3, dadurch **gekennzeichnet**, daß die Zylinderachse (21) in einer Gewindemuffe (22) drehbar gelagert ist.

5. Betätigungshandhabe nach Anspruch 4, dadurch **gekennzeichnet**, daß die Gewindemuffe (22) verdrehsicher in einer Bohrung (41) festlegbar ist.

6. Betätigungshandhabe nach einem der Ansprüche 2 bis 5, dadurch **gekennzeichnet**, daß die Zylinderachse (21) stirnseitig umfangsversetzt angeordnete Axialzapfen (23) aufweist, an welchen die Koppelglieder (35) angelenkt sind.

7. Betätigungshandhabe nach einem der Ansprüche 1 bis 6, dadurch **gekennzeichnet**, daß die Stangen (30, 31) in Führungssockeln (33), Axiallagern o.dgl. geführt sind.

8. Betätigungshandhabe wenigstens nach einem der Ansprüche 2 bis 7, dadurch **gekennzeichnet**, daß die Koppelglieder (35, 36) Pleuelstangen sind, die an ihren dem Griffhebel (20, 27) abgewandten Enden Langlöcher (38) aufweisen, in welche die Stangen (30, 31) beispielsweise mit Stiften (32) eingreifen.

9. Betätigungshandhabe wenigstens nach einem der Ansprüche 2 bis 7, dadurch **gekennzeichnet**, daß die Koppelglieder (35, 36) Seilzüge sind.

10. Betätigungshandhabe nach einem der Ansprüche 1 bis 9, dadurch **gekennzeichnet**, daß der Griffhebel (20) über einen Vierkantstift (24) mit einem inneren Griffhebel (27) koppelbar ist.

11. Betätigungshandhabe nach Anspruch 10, dadurch **gekennzeichnet**, daß der Schwenkwinkel des inneren Griffhebels (27) mittels eines Anschlags auf beispielsweise 90° begrenzbar ist.

12. Betätigungshandhabe nach einem der Ansprüche 1 bis 11, dadurch **gekennzeichnet**, daß die Griffhebel (20, 27) entgegen der Rückstellkraft einer Feder (53) schwenkbar gelagert sind.

13. Betätigungshandhabe nach einem der Ansprüche 1 bis 11, dadurch **gekennzeichnet**, daß die Stangen (30, 31) von einer Federkraft belastet sind.

14. Betätigungshandhabe nach einem der Ansprüche 1 bis 13, dadurch **gekennzeichnet**, daß der Griffhebel (20) einen Axialdurchbruch (50) zur Aufnahme eines Schließzylinders (51) aufweist.

15. Betätigungshandhabe nach Anspruch 14, dadurch **gekennzeichnet**, daß der Griffhebel (20) in einer verdrehsicher in einer Bohrung (41) festlegbaren Lagerschale (52) gelagert ist.

16. Betätigungshandhabe nach Anspruch 14 oder 15, dadurch **gekennzeichnet**, daß der Griffhebel (20) über Verriegelungselemente (57, 58, 59) mit einem Antriebsnapf (60) koppel- bzw. entkoppelbar ist.

17. Betätigungshandhabe nach einem der Ansprüche 14 bis 16, dadurch **gekennzeichnet**, daß der Antriebsnapf (60) stirnseitig umfangsversetzt angeordnete Axialzapfen (23) aufweist, an welchen die Koppelglieder (35) angelenkt sind.

18. Betätigungshandhabe nach einem der Ansprüche 14 bis 17, dadurch **gekennzeichnet**, daß der innere Griffhebel (27) über einen Vierkantstift (61) mit dem Antriebsnapf (60) verbunden ist.
